# EUROPÄISCHE PATENTSCHRIFT

(11) **EP 2 719 652 B1**
(45) Veröffentlichungstag und Bekanntmachung des Hinweises auf die Patenterteilung: **06.05.2015**
(21) Anmeldenummer: 13004922.4
(22) Anmeldetag: 15.10.2013
(51) Int. Cl.: B66C 15/02, B66C 23/52, B66C 23/00, B66B 5/12, E04G 3/32

(54) **Vorrichtung zur Beförderung von Personen mittels eines Krans, und Kran mit einer Vorrichtung zur Beförderung von Personen**
Device for the transportation of persons by means of a crane, and crane with a device for the transportation of persons
Dispositif de transport de personnes au moyen d'une grue, et grue dotée d'un dispositif de transport de personnes

(30) Priorität: 15.10.2012 DE 202012009836 U
(43) Veröffentlichungstag der Anmeldung: 16.04.2014
(73) Patentinhaber: Liebherr-Werk Ehingen GmbH, 89584 Ehingen/Donau (DE)
(72) Erfinder: Willim, Hans-Dieter, 89079 Ulm-Unterweiler (DE); Morath, Erwin, 89584 Ehingen-Lauterach (DE)
(74) Vertreter: Laufhütte, Dieter

(56) Entgegenhaltungen:
- WO-A1-02/057176
- WO-A1-2011/152711
- CA-A1- 2 080 715
- DE-A1- 2 445 374
- DE-B- 1 026 502
- DE-B1- 2 129 447
- DE-U1- 29 719 344
- FR-A1- 2 572 375
- GB-A- 1 411 177
- JP-A- H08 231 160
- JP-U- S58 134 542
- US-A- 4 069 921

## Beschreibung

Die Erfindung betrifft eine Vorrichtung zur Beförderung von Personen mittels eines Krans und einen Kran mit der Vorrichtung.

Zur Personenbeförderung ist es bekannt, mobile Krane oder auch Hubbühnen zu benutzen. So war es bis zur Einführung strengerer Maschinenrichtlinien erlaubt, an einen gewöhnlichen Kran eine Vorrichtung zur Aufnahme eines Arbeitskorbs anzuhängen und Personen in diesem Arbeitskorb zu befördern.

Vorrichtungen, die eigentlich zum Transport von Lasten ausgelegt sind, wie zum Beispiel Materialkrane, müssen gemäß den gültigen Maschinenrichtlinien zusätzliche Vorkehrungen und Sicherungen aufweisen, um zum Personentransport genutzt werden zu dürfen. Beispielsweise müssen gemäß der Maschinenrichtlinie Tragmittel des Arbeitskorbs, in welchem Personen befördert werden sollen, redundant ausgeführt sein. Dies hat den sicherheitsrelevanten Vorteil, dass beim Versagen eines der Tragmittel ein weiteres Tragmittel einen Absturz des Arbeitskorbs verhindert. Die Schrift FR 2 572 375 A1 offenbart eine ähnliche Vorrichtung nach dem Oberbegriff des Anspruchs 1.

Es ist zwar möglich Ausnahmegenehmigungen der Berufsgenossenschaften zum Betrieb eines Materialkrans zur Personenbeförderung einzuholen, jedoch ist dies mit einem erhöhten Verwaltungsaufwand und einer verringerten Flexibilität beim Kraneinsatz verbunden.

Aufgabe der vorliegenden Erfindung ist es daher, eine Vorrichtung zur Beförderung von Personen mittels eines Krans bereitzustellen, welche redundant ausgeführte Tragmittel aufweist.

Diese Aufgabe wird erfindungsgemäß durch eine Vorrichtung zur Beförderung von Personen mit den Merkmalen des Anspruches 1 gelöst. Danach ist eine Vorrichtung zur Beförderung von Personen mittels eines Krans vorgesehen, umfassend einen Kranausleger, eine Kransteuerung/-regelung, ein erstes Hubseil, ein zweites Hubseil, einen Rollenkopf und eine Umlenkrolle, wobei ein Arbeitskorb über ein Verbindungselement mit den beiden Hubseilen verbunden ist.

Das Bereitstellen zweier Hubseile ist dabei eine Grundvoraussetzung zum Einhalten der entsprechenden Maschinenrichtlinie. Hierdurch kann gewährleistet werden, dass im Falle eines Versagens eines der Tragmittel das verbleibende Tragmittel einen Absturz des Arbeitskorbs und damit eine Gefährdung der beförderten Personen verhindert. Die Tragmittel können unabhängig voneinander über Rollenkopf und Umlenkrolle geführt werden. Ein mit der erfindungsgemäßen Vorrichtung ausgestatteter Kran erlaubt es, sowohl Personal als auch Material zu transportieren. Dieses bedeutet, dass im Bedarfsfall nicht sowohl Kran als auch zum Beispiel eine Hubarbeitsbühne vorgehalten werden müssen, sondern die Aufgaben des Material- und Personentransports von demselben Gerät übernommen werden können.

Der Kranausleger kann dabei beliebig ausgebildet sein. Möglich sind Teleskopausleger, Gitterausleger oder Gitterelemente, mit oder ohne Klappspitze, Wippspitze oder fester Spitze. Des Weiteren kann eine kurze Spitze am Kran vorgesehen sein, wobei über diese kurze Spitze dann beispielsweise das zweite Hubseil führbar sein kann.

Bei der Verwendung zweier Hubseile kann es aufgrund von unterschiedlichen Auf- bzw. Abrollgeschwindigkeiten der Seile von Seiltrommeln dazu kommen, dass die beiden Seile unterschiedlich schnell verstellt werden. Um dennoch eine sichere Ausrichtung des Arbeitskorbs und ein gleichmäßiges Führen beider Seile zu ermöglichen sind verschiedene Vorrichtungen möglich. Bevorzugt wird eine Sensorvorrichtung, in der das Verbindungselement einen Winkelgeber umfasst, der über ein Kabel mit der Kransteuerung/-regelung kommuniziert sowie mit Energie versorgbar ist.

Dabei ist eine Abweichung der Ausrichtung des Verbindungselements von der Horizontalen durch den Winkelgeber feststellbar, an die Kransteuerung/-regelung kommunizierbar und von der Kransteuerung/-regelung korrigierbar. Zur Korrektur der Ausrichtung des Verbindungselements und damit zur gleichmäßigen Führung der Hubseile ist es möglich, die zwei Hubseile von zwei unterschiedlichen Antrieben in unterschiedlichen Geschwindigkeiten bedarfsabhängig wickeln zu lassen. Dabei ist es möglich, den Antrieb eines Hubseils als ,Master' zu führen und den Antrieb des anderen Hubseils als "Slave" nur nachzuführen.

In der Vorrichtung kann alternativ das Verbindungselement als Wippe ausgeführt sein, die um eine horizontale Achse wippbar ist, wobei die horizontale Achse in der Flucht des ersten Hubseils liegt und wobei ein Federstoßdämpfer mit der Wippe verbunden ist, dessen Federkraft so bemessen ist, dass die Wippe bei einer bestimmten Zugkraft im zweiten Hubseil horizontal ausgerichtet ist.

Um dabei Fehler und Risiken aufgrund von Undichtigkeiten im Wippzylinder des Auslegers auszuschließen, kann ein System, wie es bei Hubarbeitsbühnen bekannt ist angewandt werden. Dabei ist die Ringfläche des Zylinders mit einem hydraulischen Schloss versehen, so dass im Falle einer Leckage der Kolbendichtung die Stangenfläche die Last übernimmt. Da die Stangenfläche kleiner als die Kolbenfläche ist, erhöht sich der Druck im Verhältnis der Flächen. Die Rohrwandungen sind hierbei entsprechend dimensioniert.

Es ist möglich, die Bewegung des Arbeitskorbs auf unterschiedliche Art und Weise zu kontrollieren. So kann in einer Ausführungsform eine Kransteuerung/ -regelung mit einer Bedieneinheit im Bereich eines Kranfahrerstandes vorgesehen sein. Möglich ist weiterhin, dass eine andere oder zusätzliche Bedieneinheit vorliegt, welche nicht ortsgebunden ist und über Funk oder per Kabel mit der Kransteuerung/-regelung kommunizieren kann. In einer besonders bevorzugten Ausführungsform umfasst die Vorrichtung im Bereich des Arbeitskorbs eine Bedieneinheit zum Bedienen der Kransteuerung/-regelung. Dies ist vor allem in Situationen von Vorteil, in denen Personen, die sich im Arbeitskorb befinden die Kranbewegung steuern. Dies kann beispielsweise der Fall sein, wenn der Arbeitskorb innerhalb einer Struktur, wie einem Kamin, bewegt wird, die von einem außerhalb davon positionierten Kran nicht einsehbar ist.

Da es im Betrieb des Krans als Personenbeförderungseinrichtung vorkommen kann, dass der Arbeitskorb mit Personal in einem Bereich eingesetzt wird von dem aus keine Funkverbindung zu einer sich außerhalb dieses Bereiches befindlichen Kransteuerung/-regelung aufbaubar ist, ist es weiterhin vorteilhaft, wenn das bereits erwähnte Kabel auch zur Kommunikation zwischen Bedieneinheit und Kransteuerung/-regelung sowie zur Energieversorgung der Bedieneinheit bereitgestellt ist.

So kann vermieden werden, dass das sich im Arbeitskorb befindliche Bedienpersonal den Arbeitskorb in einen Bereich manövriert, in dem eine Funkverbindung zwischen Bedieneinheit und Kransteuerung/-regelung unterbrochen wird und so der Arbeitskorb manövrierunfähig wird.

Die Manövrierfähigkeit des Arbeitskorbes selbst hängt unter anderem mit der Positionierbarkeit des Kranauslegers, der Seilführung und der Anbindung des Arbeitskorbs an die Tragmittel zusammen. Während dabei die vertikale und horizontale Positionierung des Arbeitskorbs maßgeblich über dem Kranausleger und die Seilführung eingestellt werden können, kann es zweckmäßig sein, die Einstellung der Position des Arbeitskorbs um eine vertikale Rotationsachse des Arbeitskorbs zu ermöglichen.

Hierzu ist es vorteilhaft, wenn in der Vorrichtung eine Drehverbindung mit Sicherung zwischen dem Verbindungselement und dem Arbeitskorb vorgesehen ist. Weiterhin vorteilhaft ist, wenn dabei diese Drehverbindung über einen Antrieb in Drehung versetzbar ist, wobei der Antrieb ebenfalls über das Kabel mit Energie versorgbar ist und darüber mit der Bedieneinheit und/oder der Kransteuerung/- regelung in Verbindung stehen kann.

Eine solche Drehverbindung ermöglicht es speziell bei Arbeitskörben mit rechteckiger Grundfläche den Arbeitskorb in eine gewünschte Lage zu drehen, in der der Arbeitskorb zum Beispiel entlang einer Struktur ausgerichtet wird, zu der sich das Personal Zugang verschaffen möchte. Bei Arbeitskörben mit runden Grundflächen ist es möglich, dass eine Drehverbindung zum Ausrichten des Arbeitskorbes nicht notwendig ist und somit entfallen kann.

Aus Sicherheitsgründen kann weiterhin vorgesehen sein, ein Mittel zur Begrenzung der maximalen Hubhöhe vorzusehen. Vorteilhaft ist eine Ausführung, in der wenigstens ein Hubendschalter im Bereich des Rollenkopfs und der Umlenkrolle vorgesehen ist, mittels dessen die maximale Hubhöhe der Vorrichtung begrenzbar ist. Der Hubendschalter bremst dabei die Seilbewegung ab, wenn eine entsprechende Struktur im Bereich des Arbeitskorbs eine Kraft auf den Hubendschalter ausübt. Auf diese Weise kann sichergestellt sein, dass bei einer Fehlsteuerung der Arbeitskorb oder die mit dem Arbeitskorb verbundenen Vorrichtungselemente nicht mit dem Kranausleger oder den mit diesem verbundenen Elementen in Konflikt geraten.

Zur weiteren Steigerung der Betriebssicherheit kann darüber hinaus vorgesehen sein, dass die Kransteuerung/-regelung anhand der fehlenden Kraft im Antrieb eines gerissenen Hubseils eine Fehlfunktion feststellt und in einen Modus zur Handhabung von Fehlern überführt wird. Alternativ oder zusätzlich kann anhand einer großen Auslenkung des Verbindungselements die Kransteuerung/-regelung eine Fehlfunktion feststellen und den entsprechenden Modus einleiten.

In einem weiteren bevorzugten Ausführungsbeispiel ist dabei denkbar, dass zusätzlich zu einer an der Vorrichtung vorhandenen Lastmomentbegrenzung eine parallele und vollständig autarke Lastmomentbegrenzung vorgesehen ist. Die zusätzliche Lastmomentbegrenzung greift dabei nur auf eigene Sensoren zu und alle ihre Komponenten sind zweikanalig ausgeführt. Damit stellt die Lastmomentbegrenzung für den Korbbetrieb vorteilhaft eine eigenständige Sicherheitseinrichtung dar.

In einem weiteren bevorzugten Ausführungsbeispiel ist denkbar, dass in einem Verbindungsbereich zwischen jedem der Hubseile und dem Verbindungselement Zugmesslaschen vorgesehen sind. Die Zugmesslaschen melden dabei die Kraft in den Hubseilen an die Kransteuerung/-regelung und die Lastmomentbegrenzung. So sind das Gewicht des Arbeitskorbs sowie ein mögliches Reißen eines der Hubseile vorteilhaft überwacht. Auch das Vorliegen eines Schlappseils kann dann erkannt werden, wenn ein Seil einen signifikant geringeren Lastanteil trägt.

In einem weiteren bevorzugten Ausführungsbeispiel ist denkbar, dass ein Neigungsgeber im Bereich des Arbeitskorbs vorgesehen ist. Der Neigungsgeber kann dabei eine Abweichung des Arbeitskorbs von der Horizontalen feststellen und melden, wie diese beispielsweise beim Aufsetzen oder Einhängen des Arbeitskorbs auftreten kann. Die Kransteuerung/-regelung kann so bei Überschreiten von vorgegebenen Grenzwerten die Kranbewegung beeinflussen.

Die Erfindung betrifft ferner einen Kran, der eine erfindungsgemäße Vorrichtung zur Beförderung von Personen umfasst. Dabei kann es sich um einen Mobilkran oder auch um einen stationären Kran handeln, wie sie auf räumlich begrenzten Orten wie zum Beispiel Bohrinseln benutzt werden.

Die hier vorgestellte Vorrichtung kann dabei nicht nur zum Befördern von Personen in einem Arbeitskorb benutzt werden, sondern die zwei vorhandenen Tragmittel können auch im Rahmen eines Zweihakenbetriebes eines Krans genutzt werden, in dem an beiden Hubseilen Material bewegt werden kann. Dabei werden statt Arbeitskorb und Verbindungselement entsprechende Verbindungsmittel zum Materialtransport mit den Tragemitteln verbunden.

Weitere Merkmale, Einzelheiten und Vorteile der Erfindung werden anhand von in der Zeichnung dargestellten Ausführungsbeispielen näher erläutert. Es zeigen:
- Figur 1:: eine schematische Darstellung der Vorrichtung im betriebsbereiten Zustand,
- Figur 2:: eine schematische Darstellung der Vorrichtung mit Versagen eines Hubseils,
- Figur 3:: eine alternative Ausführungsform mit Federstoßdämpferanordnung und
- Figur 4:: eine schematische Darstellung eines Krans mit einer erfindungsgemäßen Vorrichtung.

Figur 1 zeigt schematisch eine Ausführungsform der Vorrichtung, bei der der Arbeitskorb 20 schwenkbar um eine horizontale Achse 21 mit dem Verbindungselement 7, den beiden Hubseilen 4, 5 und weiter mit dem Kranausleger 2 verbunden ist. Die beiden Hubseile 4, 5 werden über den Rollenkopf 3 und die Umlenkrolle 6 geführt. Dabei ist erkennbar, dass das Kabel 11 zwischen Kranausleger 2 und dem Bereich des Arbeitskorbs 20 verläuft. Über dieses Kabel 11 kann der Kran 1 gesteuert sowie die Energieversorgung der Bedieneinheit 22, welche im Bereich des Arbeitskorbs 20 bereitgestellt ist, sichergestellt werden.

Das Kabel 11 kann weiterhin mit dem Winkelgeber 8 in Verbindung stehen, über den Informationen über die Ausrichtung des Verbindungselements 7 an die Kransteuerung/-regelung übermittelt werden können.

Zur Verhinderung einer Kollision ist überdies ein Hubendschalter 13 im Bereich des Rollenkopfs 3 vorgesehen. Dieser hält die Antriebe der Hubseile auf, wenn sich der Antriebskorb 20 zu sehr dem Kranausleger 2 nähert und droht, mit diesem zu kollidieren.

Figur 2 zeigt die gleiche Anordnung wie Figur 1 nach Eintreten eines Versagens eines der Hubseile 4, 5. Erkennbar ist, dass das intakte Hubseil 4 weiterhin sicher mit dem Arbeitskorb 20 verbunden ist und auch die Kabelverbindung zwischen Bedieneinheit 22 und Kransteuerung/-regelung weiterhin intakt ist.

Um den Ruck in dem Arbeitskorb 20 im Fälle des Versagens eines der Hubseile 4, 5 gering zu halten, ist möglich, entsprechende Dämpfungsmittel vorzusehen. Diese verlangsamen die Auslenkbewegung des Verbindungsmittels 7, so dass das Personal nicht durch eine abrupte Bewegung der Vorrichtung gefährdet wird.

Figur 3 zeigt eine alternative Ausführungsform der Vorrichtung, in welcher das Verbindungselement 7 als Wippe 30 ausgebildet ist. Das erste Hubseil 4, welches in der gezeigten Ausführungsform ein Haupthubseil ist, trägt im Regelfall die Hauptlast der Anordnung.

Das zweite Hubseil 5 ist währenddessen mit einer geringeren Last beaufschlagt. Das erste Hubseil 4 kann hierbei als "Master" bezeichnet werden, das als Hauptseil die eigentliche Last des Arbeitskorbs 20 trägt. Das zweite Hubseil 5 kann dagegen als "Slave" bezeichnet werden, das nachgeführt wird und im Falle des Reißens des Hauptseils als Hilfsseil die Kranlast übernimmt.

Das zweite Hubseil 5 ist an der Wippe 30 angebracht und zieht mit einer konstanten Kraft, z. B. 0,5 t. Die Wippe 30 kann um eine horizontale Achse 31 wippen. Diese horizontale Achse 31 ist vorzugsweise in der Flucht des ersten Hubseils 4 angebracht. Auf einer Seite der Wippe 30 ist eine Federstoßdämpferanordnung 32 vorgesehen. Im gezeigten Ausführungsbeispiel ist deren Federkraft ist so bemessen, dass die Wippe 30 bei einer Zugkraft von 0,5t im zweiten Hubseil 5 horizontal ausgerichtet ist. Die Vorrichtungselemente um den Winkelgeber 8 können entfallen. Sollte in diesem Fall das erste Hubseil 4 reißen, dann lenkt sich gemäß Figur 2 das Verbindungselement 7, hier also die Wippe 30 aus, bis die Wippe 30 an einen Anschlag anstößt und das zweite Hubseil 5 die gesamte Last übernimmt. Aufgrund dieser Dämpfungsbewegung wird der Arbeitskorb 20 im Falle des Reißens des Haupthubseils verlangsamt in die neue Halteposition gebracht. Abrupte Bewegungen des Arbeitskorb 20, welche eine potentielle Gefährdung des sich darin befindlichen Personals nach sich ziehen, werden somit vermieden.

Figur 4 zeigt schematisch eine Darstellung eines Krans 1 mit einer erfindungsgemäßen Vorrichtung. Hierbei ist der Kran 1 in zwei Zuständen gezeigt. Zum einen in einem Montagezustand, in dem der Kranausleger 2 nur eingefahren und gleichzeitig in etwa horizontal gelagert ist. Zum anderen in einem betriebsbereiten Arbeitszustand (Arbeitsstellung), in dem der Kranausleger 2 aufgerichtet ist.

Im Arbeitszustand sind zusätzlich zwei weitere mögliche Konfigurationen der Kranspitze dargestellt. In einer Konfiguration mit maximaler Hubhöhe verläuft dabei die Kranspitze im Wesentlichen parallel zum Kranausleger 2. In einer anderen Konfiguration ist die Kranspitze abgeknickt.

Figur 5 zeigt ferner schematisch eine Darstellung des Krans 1 mit einer erfindungsgemäßen Vorrichtung, wobei besonders ein Zwischenschritt beim Austeleskopieren des Kranauslegers 2 gezeigt ist. Hierbei befindet sich der Kranausleger 2 in einer im Wesentlichen vertikalen Ausrichtung und ist dabei gleichzeitig in einem eingefahrenen Zustand. Der Arbeitskorb 20 ist dabei vom Boden abgehoben und kann durch Ausfahren des Kranauslegers 2 im Wesentlichen vertikal nach oben bewegt werden.

Figur 6 zeigt eine Detailansicht eines erfindungsgemäßen Krans 1 bzw. einer erfindungsgemäßen Vorrichtung, der bzw. die in zwei Betriebsarten eingesetzt werden kann. Als erste Betriebsart ist dabei der normale und bekannte Kranbetrieb zu nennen und als zweite Betriebsart der Kranbetrieb mit Arbeitskorb 20 wie er in Figur 6 gezeigt ist. Für beide Betriebsarten hat der Kran 1 eine dauerhafte Zulassung und kann abwechselnd in beiden Betriebsarten betrieben werden.

In Figur 6 ist der Arbeitskorb 20 gezeigt, der über das Verbindungselement 7 mit den Hubseilen 4, 5 und weiter mit dem Kranausleger 2 verbunden ist. Mindestens eines der Hubseile 4, 5 weist dabei einen Hubendschalter 13 auf. Es kann aber genauso vorgesehen sein, dass jedes der Hubseile 4, 5 einen Hubendschalter 13 aufweist. Die Positionsnummer ist dabei auf das zugehörige Gewicht des Hubendschalters 13 gerichtet. Zwischen den Hubseilen 4, 5 und dem Verbindungselement 7 sind zusätzlich Zugmesslaschen 104 vorgesehen, welche die Kräfte in den Hubseilen 4, 5 messen und an die Kransteuerung/-regelung bzw. an eine Lastmomentbegrenzung 101 melden. Das Verbindungselement 7 ist selbst über eine Drehverbindung 9 mit einer Sicherung 10 mit dem Arbeitskorb 20 verbunden.

In Figur 7 ist der unwahrscheinliche Fall gezeigt, dass eines der Hubseile 4, 5 reißt. Wenn dies geschieht, dann lenkt sich das Verbindungselement 7 aus. Diese Auslenkung kann gedämpft erfolgen und von einem gezielt angebrachten Anschlag 100 begrenzt werden. Zur Messung einer Auslenkung kann dabei am Arbeitskorb 20 ein Neigungsgeber 105 vorgesehen sein.

Der Kran 1 kann aus einer Standardausführung oder einen sehr nahen am Standard befindlichen Sonderausführung weiterentwickelt sein. Es kann z.B. ein neuer Wippzylinder notwendig sein, um die Vorgaben für Maschinen, die Personen befördern einzuhalten. Diese Komponenten können aber genauso für den Kranbetrieb eingesetzt werden. Auch ist eine an sich bekannte Lastmomentbegrenzung 101 in einer zweikanaligen Ausführung denkbar.

Die Lastmomentbegrenzung 101 kann derart ausgeführt sein, dass eine Überwachung hinsichtlich des Versagenskriteriums "Kippen" ausreichend ist. Die weiter unten aufgeführten Sensoren können noch über einen Sensor zur Ermittlung der Teleskopauslegerlänge und des Teleskopauslegerwinkels erweitert werden. Alle Sensoren zusammen können dann eine vollständige zusätzliche Lastmomentbegrenzung gegen Kippen bilden.

Als weitere Sicherheitseinrichtung können dabei weiter folgende Vorrichtungen eingeführt werden:
Zur Arbeitskorbüberwachung kann eine in Figur 7 gezeigte Kamera 103 im Bereich des Rollenkopfes 3 vorgesehen sein und den Arbeitskorb 20 überwachen. So ist das Geschehen im Arbeitskorb 20 auch dann vom Boden oder von der Krankabine aus zu betrachten, wenn kein direkter Sichtkontakt zu dem Arbeitskorb 20 besteht.

Es kann ebenfalls eine Beleuchtung des Arbeitskorbs 20 vorgesehen sein, die beispielsweise über das Kabel 11, welches vom Kranausleger 2 zum Arbeitskorb 20 führt, mit Strom versorgbar ist.

Figur 8 zeigt ferner ein Struktogramm, das bei der Kransteuerung/-regelung einsetzbar ist, um die beiden Betriebsarten Kranbetrieb und Kranbetrieb mit Arbeitskorb 20 mit ihren jeweiligen Voreinstellungen und Vorgaben zu definieren. Die Kransteuerung/-regelung fragt dabei zunächst ab, ob am Kran 1 ein Arbeitskorb 20 angebaut ist. Buchstabe A zeigt dabei einen reinen Kranbetrieb als festgestellte Betriebsart, bei der also der Arbeitskorb 20 nicht angebaut ist. Für die Kransteuerung/-regelung bedeutet dies zum Beispiel, dass die Schlappseilüberwachung inaktiv ist, ein Windgeber optional zuschaltbar ist, Traglasten des Krans 1 nach DIN berechnet werden und die Lastmomentbegrenzung des Arbeitskorbs inaktiv mitlaufen kann.

Nach Buchstabe B hat die Kransteuerung/-regelung festgestellt, dass der Kran in der Betriebsart Kranbetrieb mit Arbeitskorb eingestellt ist. Dabei können beispielsweise folgende Vorgaben vorliegen: Der Kran 1 ist mit maximalem Ballast und maximaler Abstützbasis eingestellt. Eine variable Abstützung des Krans 1 ist aktiviert und die Schiebeholme des Krans 1 sind verbolzt. Die Scherung von Winde-1 und Winde-2 kann jeweils einfach eingestellt sein und die Umlenkung der Winde-1 kann über den Hauptausleger eingestellt sein, während die Umlenkung der Winde-2 über die Mastnase (Arbeitskorb-Adapter) eingestellt sein kann. Die Schlappseilüberwachung kann aktiviert sein und Winde-1 und Winde-2 können im Parallelbetrieb mit Längenausgleich betrieben werden. Die Geschwindigkeit der Hubwerke kann auf beispielsweise 0,4 m/s (Parallel-Betrieb) eingestellt sein und ein Windgeber muss vorhanden sein.

Die Kransteuerung/-regelung prüft ferner ob sich Personen im Arbeitskorb aufhalten. Wenn dies verneint wird, erfolgt nach Buchstabe B.1 die Berechnung der möglichen Traglast nach DIN. Ferner können nach Buchstabe B.1 folgende Parameter beispielhaft vorgegeben sein:
Die Drehgeschwindigkeit kann einen zulässigen Bereich von 10 bis 100 Prozent aufweisen, die Teleskopauslage kann von 10 bis 100 Prozent einstellbar sein und das Wippen des Kranauslegers 2 kann auf bis zu 50 Prozent eingestellt sein. Die Lastmomentbegrenzung 101 des Arbeitskorbs 20 kann inaktiv sein und das zulässige Korbgewicht beispielsweise 540 kg (gesamt) betragen.

Wenn die Kransteuerung/-regelung dagegen erkennt, dass sich Personen im Arbeitskorb 20 befinden, kann nach Buchstabe B.2 eine maximale Traglast mit zweifacher Sicherheit als Beispiel vorgegeben sein. Die Drehgeschwindigkeit kann beispielhaft auf 0,34 U/min begrenzt sein und die Teleskopierbewegung kann nach Buchstabe B.2 gänzlich gesperrt sein. Ferner kann das Wippen auf ca. 50 Prozent reduziert sein und die Lastmomentbegrenzung des Arbeitskorbs 20 kann aktiviert sein. Das zulässige Korbgewicht kann dabei 850 kg betragen.

Falls die Kransteuerung/-regelung feststellt, dass sich Personen im Arbeitskorb 20 befinden, kann die Kransteuerung/-regelung im gezeigten Ausführungsbeispiel in einem weiteren Schritt prüfen, welches die aktuelle Bedienstelle des Krans 1 ist bzw. wie der entsprechende Wahlschalter geschaltet ist.

Wenn festgestellt wird, dass die Bedienstelle des Krans 1 in der Kabine des Krans 1 vorliegt, so kann nach Buchstabe B.2.1 der Notaus des Arbeitskorbs 20 inaktiv sein. Dagegen kann das Notaus in der Kabine des Krans 1 aktiv sein und beide Notausfunktionen können dabei in Serie geschaltet sein. Ferner kann die Meldeleuchte "Korb" auf AUS geschaltet sein und die Bedienung des Krans 1 nur aus der Kabine des Krans 1 zugelassen sein. Die Bedienung des Krans 1 aus dem Arbeitskorb 20 heraus kann blockiert sein und die Totmannfunktion kann inaktiv sein.

Wird dagegen nach Buchstabe B.2.2 festgestellt, dass die Bedienstelle des Krans 1 im Korb bzw. im Arbeitskorb 20 vorliegt, so kann entsprechend beispielsweise der Notaus im Arbeitskorb 20 aktiv sein, ebenso wie der Notaus in der Kabine und beide Notausfunktionen können dabei ebenfalls in Serie geschaltet sein. Die Meldeleuchte "Korb" kann auf EIN geschaltet sein und die Bedienung des Krans 1 nur aus dem Arbeitskorb 20 möglich sein. Die Bedienung des Krans 1 aus der Kabine kann blockiert sein und die Totmannfunktion kann aktiviert sein.

## Patentansprüche

1. Vorrichtung zur Beförderung von Personen mittels eines Krans, umfassend einen Kranausleger (2), eine Kransteuerung/-regelung, ein erstes Hubseil (4), ein zweites Hubseil (5), einen Rollenkopf (3) und eine Umlenkrolle (6), wobei ein Arbeitskorb (20) über ein Verbindungselement (7) mit den beiden Hubseilen (4, 5) verbunden ist,
**dadurch gekennzeichnet,**
**dass** das Verbindungselement (7) einen Winkelgeber (8) umfasst, der über ein Kabel (11) mit der Kransteuerung/-regelung kommuniziert sowie mit Energie versorgbar ist.

2. Vorrichtung nach Anspruch 1, **dadurch gekennzeichnet, dass** eine Abweichung der Ausrichtung des Verbindungselements (7) von der Horizontalen durch den Winkelgeber (8) feststellbar, an die Kransteuerung/-regelung kommunizierbar und von der Kransteuerung/- regelung korrigierbar ist.

3. Vorrichtung nach Anspruch 1, **dadurch gekennzeichnet, dass** das Verbindungselement (7) als Wippe (30) ausgeführt ist, die um eine horizontale Achse (31) wippbar ist, wobei die horizontale Achse (31) in der Flucht des ersten Hubseils (4) liegt, und wobei ein Federstoßdämpfer (32) mit der Wippe (30) verbunden ist, dessen Federkraft so bemessen ist, dass die Wippe (30) bei einer bestimmten Zugkraft im zweiten Hubseil (5) horizontal ausgerichtet ist.

4. Vorrichtung nach einem der vorhergehenden Ansprüche, **dadurch gekennzeichnet, dass** sie im Bereich des Arbeitskorbs (20) eine Bedieneinheit (22) zum Bedienen der Kransteuerung/-regelung umfasst.

5. Vorrichtung nach Anspruch 4, **dadurch gekennzeichnet, dass** zur Kommunikation zwischen Bedieneinheit (22) und Kransteuerung/- regelung sowie zur Energieversorgung der Bedieneinheit (22) das Kabel (11) bereitgestellt ist.

6. Vorrichtung nach einem der vorhergehenden Ansprüche, **dadurch gekennzeichnet, dass** eine Drehverbindung (9) mit Sicherung (10) zwischen dem Verbindungselement (7) und dem Arbeitskorb (20) vorgesehen ist.

7. Vorrichtung nach Anspruch 6, **dadurch gekennzeichnet, dass** die Drehverbindung (9) über einen Antrieb in Drehung versetzbar ist.

8. Vorrichtung nach einem der vorhergehenden Ansprüche, **dadurch gekennzeichnet, dass** wenigstens ein Hubendschalter (13) im Bereich des Rollenkopfs (3) und/oder der Umlenkrolle (6) vorgesehen ist, mittels dessen die maximale Hubhöhe der Vorrichtung begrenzbar ist.

9. Vorrichtung nach einem der vorhergehenden Ansprüche, **dadurch gekennzeichnet, dass** zusätzlich zu einer an der Vorrichtung vorhandenen Lastmomentbegrenzung eine parallele und vollständig autarke Lastmomentbegrenzung (101) vorgesehen ist.

10. Vorrichtung nach einem der vorhergehenden Ansprüche, **dadurch gekennzeichnet, dass** zwischen jedem der Hubseile (4, 5) und dem Verbindungselement (7) Zugmesslaschen (104) vorgesehen sind.

11. Vorrichtung nach einem der vorhergehenden Ansprüche, **dadurch gekennzeichnet, dass** ein Neigungsgeber (105) im Bereich des Arbeitskorbs (20) vorgesehen ist.

12. Kran (1), umfassend eine Vorrichtung zur Beförderung von Personen nach einem oder mehreren der vorhergehenden Ansprüche.

## Claims

1. A device for transporting persons by means of a crane, comprising a crane boom (2), a crane control/regulating system, a first hoisting cable (4), a second hoisting cable (5), a pulley head (3) and a deflection pulley (6), wherein a workman basket (20) is connected with the two hoisting cables (4, 5) via a connecting element (7),
**characterized in**
**that** the connecting element (7) comprises an angle sensor (8) which communicates with the crane control/regulating system and can be supplied with energy via a cable (11).

2. The device according to claim 1, **characterized in that** a deviation of the orientation of the connecting element (7) from the horizontal can be detected by the angle sensor (8), can be communicated to the crane control/regulating system and can be corrected by the crane control/regulating system.

3. The device according to claim 1, **characterized in that** the connecting element (7) is designed as seesaw (30) which can seesaw about a horizontal axis (31), wherein the horizontal axis (31) is in alignment with the first hoisting cable (4), and wherein a spring shock absorber (32) is connected with the seesaw (30), whose spring force is dimensioned such that the seesaw (30) is oriented horizontally in the case of a certain tensile force in the second hoisting cable (5).

4. The device according to any of the preceding claims, **characterized in that** in the region of the workman basket (20) it comprises an operating unit (22) for operating the crane control/regulating system.

5. The device according to claim 4, **characterized in that** for the communication between operating unit (22) and crane control/regulating system and for the energy supply of the operating unit (22) the cable (11) is provided.

6. The device according to any of the preceding claims, **characterized in that** a rotary connection (9) with safety device (10) is provided between the connecting element (7) and the workman basket (20).

7. The device according to claim 6, **characterized in that** the rotary connection (9) is rotatable via a drive.

8. The device according to any of the preceding claims, **characterized in that** at least one hoisting limit switch (13) is provided in the region of the pulley head (3) and/or the deflection pulley (6), by means of which the maximum hoisting height of the device can be limited.

9. The device according to any of the preceding claims, **characterized in that** in addition to a load moment limitation present at the device a parallel and completely autarkical load moment limitation (101) is provided.

10. The device according to any of the preceding claims, **characterized in that** between each of the hoisting cables (4, 5) and the connecting element (7) tension measurement tabs (104) are provided.

11. The device according to any of the preceding claims, **characterized in that** an inclination sensor (105) is provided in the region of the workman basket (20).

12. A crane (1), comprising a device for transporting persons according to one or more of the preceding claims.

## Revendications

1. Dispositif de transport de personnes au moyen d'une grue, comprenant une flèche de grue (2), un système de commande/régulation de grue, un premier câble de levage (4), un deuxième câble de levage (5), un jeu de poulies (3) et une poulie de renvoi (6), une nacelle de travail (20) étant reliée aux deux câbles de levage (4, 5) par l'intermédiaire d'un élément de liaison,
**caractérisé en ce que**
l'élément de liaison (7) comprend un capteur angulaire (8) qui communique avec le système de commande/régulation de grue et peut être alimenté en énergie par l'intermédiaire d'un câble (11).

2. Dispositif selon la revendication 1, **caractérisé en ce qu'**une déviation de l'orientation de l'élément de liaison (7) par rapport à l'horizontale peut être constatée par le capteur angulaire (8), communiquée au système de commande/régulation de grue et corrigée par le système de commande/régulation de grue.

3. Dispositif selon la revendication 1, **caractérisé en ce que** l'élément de liaison (7) est réalisé sous forme de bascule (30) qui peut basculer autour d'un axe horizontal (31), l'axe horizontal (31) étant situé dans l'alignement du premier câble de levage (4), et un amortisseur à ressort (32) étant relié à la bascule (30), dont la force de ressort a un dimensionnement tel que dans le cas d'une force de traction déterminée dans le deuxième câble de levage (5), la bascule (30) est orientée à l'horizontale.

4. Dispositif selon l'une des revendications précédentes, **caractérisé en ce que** dans la zone de la nacelle de travail (20), il comprend une unité de manoeuvre (22) pour manoeuvrer le système de commande/régulation de grue.

5. Dispositif selon la revendication 4, **caractérisé en ce que** le câble (11) est fourni pour la communication entre l'unité de manoeuvre (22) et le système de commande/régulation de grue ainsi que pour l'alimentation en énergie de l'unité de manoeuvre (22).

6. Dispositif selon l'une des revendications précédentes, **caractérisé en ce qu'**il est prévu une liaison rotative (9) avec dispositif de sécurité (10) entre l'élément de liaison (7) et la nacelle de travail (20).

7. Dispositif selon la revendication 6, **caractérisé en ce que** la liaison rotative (9) peut être mise en rotation par l'intermédiaire d'un entraînement.

8. Dispositif selon l'une des revendications précédentes, **caractérisé en ce qu'**il est prévu au moins un interrupteur de fin de course (13) dans la zone du jeu de poulies (3) et/ou de la poulie de renvoi (6), au moyen duquel la hauteur de levage maximale du dispositif peut être limitée.

9. Dispositif selon l'une des revendications précédentes, **caractérisé en ce qu'**en plus d'une limitation de couple de charge présente sur le dispositif, il est en outre prévu une limitation de couple de charge (101) parallèle et totalement autarcique.

10. Dispositif selon l'une des revendications précédentes, **caractérisé en ce que** des éclisses de mesure de traction (104) sont prévues entre chacun des câbles de levage (4, 5) et l'élément de liaison (7).

11. Dispositif selon l'une des revendications précédentes, **caractérisé en ce qu'**un capteur d'inclinaison (105) est prévu dans la zone de la nacelle de travail (20).

12. Grue (1) comprenant un dispositif de transport de personnes selon l'une ou plusieurs des revendications précédentes.
